# EUROPÄISCHE PATENTSCHRIFT

(11) **EP 2 766 262 B1**
(45) Veröffentlichungstag und Bekanntmachung des Hinweises auf die Patenterteilung: **07.01.2015**
(21) Anmeldenummer: 12778239.9
(22) Anmeldetag: 11.10.2012
(51) Int. Cl.: B65B 9/04, B65B 41/14, B65H 20/16

(54) **TIEFZIEHVERPACKUNGSMASCHINE**
THERMOFORMING PACKAGING MACHINE
MACHINE D'EMBALLAGE PAR THERMOFORMAGE

(30) Priorität: 12.10.2011 DE 102011115881
(43) Veröffentlichungstag der Anmeldung: 20.08.2014
(73) Patentinhaber: MULTIVAC Sepp Haggenmüller GmbH & Co KG, 87787 Wolfertschwenden (DE)
(72) Erfinder: EHRMANN, Elmar, 87730 Bad Grönenbach (DE)
(74) Vertreter: Grünecker, Kinkeldey, Stockmair & Schwanhäusser
(86) Internationale Anmeldenummer: PCT/EP2012/004271
(87) Internationale Veröffentlichungsnummer: WO 2013/053484

(56) Entgegenhaltungen:
- DE-A1-102008 051 026
- GB-A- 1 211 073
- US-A1- 2005 056 720

## Beschreibung

Die Erfindung bezieht sich auf eine Tiefziehverpackungsmaschine mit einer Folienvorschubeinrichtung zum Erfassen und Transportieren einer Seite einer Folienbahn mit den Merkmalen des Anspruchs 1.

Aus EP 0 126 878 A1 und EP 1 816 075 A1 der Anmelderin sind Tiefziehverpackungsmaschinen bekannt, bei denen eine Folienbahn mittels zweier Klammerketten, die beidseitig der Folienbahn angeordnet sind, erfasst und intermittierend durch die Tiefziehverpackungsmaschine transportiert wird. Dabei wird die Maschinenbreite durch die Breite der zu transportierenden Folienbahn bestimmt oder umgekehrt. Nachteil von Tiefziehverpackungsmaschinen mit zwei beidseitig angeordneten Klammerketten ist, dass nur eine einzige Folienbahnbreite entsprechen dem Abstand der Klammerketten zueinander eingesetzt werden kann, da ein Umbau der Maschine zu einer anderen Folienbahnbreite einen enormen Aufwand bedeuten würde und technisch kaum zu realisieren ist.

Aufgabe der vorliegenden Erfindung ist es, eine Möglichkeit zu schaffen, auf einer Tiefziehverpackungsmaschine Folienbahnen mit unterschiedlichen Folienbahnbreiten transportieren und bearbeiten zu können.

Diese Aufgabe wird gelöst durch eine Tiefziehverpackungsmaschine mit den Merkmalen des Anspruchs 1. Vorteilhafte Weiterbildungen sind in den Unteransprüchen angegeben.

Die erfindungsgemäße Tiefziehverpackungsmaschine weist einen in einer Transportrichtung für eine Folienbahn ausgerichteten Maschinenrahmen mit einer ersten und einer zweiten Seite auf, sowie eine Folienvorschubeinrichtung zum Erfassen einer Seite der Folienbahn und zum Transportieren der Folienbahn, wobei nur auf einer Seite des Maschinenrahmens die Folienvorschubeinrichtung vorgesehen ist. Ein derartiger einseitiger Folienvorschub ermöglicht den Einsatz von verschieden breiten Folienbahnen mit einer maximalen Breite, die von dem Abstand der zwei Seiten des Maschinenrahmens vorgegeben ist. Durch den Einsatz von frei wählbaren Folienbahnbreiten kann Folienmaterial eingespart werden, da zum Einen kein Folienrand für eine weitere Folienvorschubeinrichtung vorgesehen werden muss und zum Anderen die Folienbahnbreite exakt auf den benötigten Platz für die gewünschte Packungsabmessung abgestimmt werden kann. Besonders bei Hartfolien und Mehrschichtfolien sind die Kosten des Folienverbrauchs pro Packung ein wichtiger Kostenfaktor für die Herstellkosten.

Es war für den Fachmann überaus erstaunlich und nicht zu erwarten, dass bei der erfindungsgemäßen Tiefziehverpackungsmaschine eine einseitige Folienvorschubeinrichtung ausreichend ist, da der Fachmann bis dato immer von einer zweiseitig gespannten Folienbahn ausgegangen ist. Die Erfindung überwindet damit das Vorurteil, dass für einen sicheren, verzugfreien Transport einer Folienbahn in einer Tiefziehverpackungsmaschine zwingend ein symmetrisches, beidseitiges Erfassen der Folienbahn erforderlich ist.

In einer vorteilhaften Ausführung ist eine Einrichtung zur Bahnkantensteuerung für eine Positionsregelung der Folienbahn reloativ zur Folienvorschubeinrichtung vorgesehen, um eine Seite der Folienbahn der Folienvorschubeinrichtung zum Erfassen exakt zuzuführen, damit eine sicherer Transport gewährleistet werden kann.

Vorzugsweise weist die Einrichtung zur Bahnkantensteuerung eine relativ zur Folienvorschubeinrichtung schwenkbare Rolle auf, die beispielsweise mittels eines Servomotors angetrieben wird. Dabei läuft die von einer Zufuhrrolle abgewickelte Folienbahn über diese Rolle, bevor sie an die Folienvorschubeinrichtung herangeführt wird. Durch eine Veränderung der Lage der Rolle kann eine seitliche Bewegung der Folienbahn gegenüber der Folienvorschubeinrichtung bzw. dem Maschinenrahmen erzeugt werden und die Folienbahn entsprechend geführt bzw. eine Seite der Folienbahn positioniert werden. Denkbar ist auch eine Variante, bei der wenigstens zwei Rollen gemeinsam mit einem Gestell verbunden sind, das wiederum schwenkbar relativ zur Folienvorschubeinrichtung ausgeführt ist.

Bevorzugt weist eine erfindungsgemäße Tiefziehverpackungsmaschine ein oder mehrere Foliengegenlager für die Folienbahn auf, die vor und/oder nach einer Arbeitsstation, beispielsweise einer Form- oder Siegelstation, vorgesehen sind. Beim Öffnen einer Arbeitsstation kann es zu einer Adhäsion durch Unterdruck zwischen in die Folienbahn geformte Mulden und einem Werkzeugunterteil kommen und dabei kann die Folienbahn dazu neigen, vom Werkzeugunterteil wenigstens teilweise nach unten gezogen zu werden. Die Foliengegenlager halten die Folienbahn in ihrer Transportebene und unterstützen das Lösen der Mulden aus dem Werkzeugunterteil und verhindern ein Herunterziehen der Folienbahn durch das Werkzeugunterteil vor allem im Bereich, der nicht durch die Folienvorschubeinrichtung gehalten wird.

In einer vorteilhaften Weiterbildung ist eine Klemmeinrichtung vorgesehen, die die Folienbahn auf die Foliengegenlager, vor allem in Bereichen nahe der Arbeitsstation, klemmt, um ein Herunterziehen der Folienbahn durch das Werkzeugunterteil beim Öffnen der Arbeitsstation zu verhindern.

Vorzugsweise ist eine Zusatztransporteinrichtung zur Unterstützung des einseitigen Folientransports durch die Folienvorschubeinrichtung vorgesehen. Hintergrund ist, dass an der Siegelstation eine Deckelfolie auf die Folienbahn mit den geformten Mulden aufgesiegelt wird. Die Deckelfolie wird von einem Materialspeicher abgezogen, indem der Folientransport durch die Folienvorschubeinrichtung die an die Folienbahn angesiegelte Deckelfolie mit der Transportrichtung zieht. Damit erhöhen sich die Zugkräfte auf die Folienbahn und im gegenüber der Folienvorschubeinrichtung liegenden Bereich der Folienbahnen erhöht sich das Risiko einer Faltenbildung in der Folienbahn, das durch die Zusatztransporteinrichtung vermindert werden kann.

Vorzugsweise ist die Zusatztransporteinrichtung zum Transportieren einer Deckelfolie vor der Siegelstation vorgesehen, damit keine weiteren Zugkräfte auf die Folienbahn wirken und eine Faltenbildung der Folienbahn und der Deckelfolie verhindert werden kann.

Die Zusatztransporteinrichtung weist bevorzugt eine Klammerkette zum mit der Folienbahn synchronen Transportieren der Deckelfolie auf, um auch unterschiedliche Breiten von Deckelfolien transportieren zu können. Einem solchen einseitigen Klammerkettenvorschub der Deckelfolie kann auch eine Einrichtung zur Bahnkantensteuerung vorgeschaltet sein, um die Lage einer Seite der Deckelfolie exakt der Klammerkette der Zusatztransporteinrichtung zuführen zu können.

In einer vorteilhaften Variante kann ein Muldenschieber nach der Siegelstation angeordnet sein, um eine Faltenbildung wegen auftretender Zugkräfte durch die Deckelfolie zu verhindern.

Vorzugsweise können die Packungsmulden von der Unterseite der Folienbahn mittels eines solchen Muldenschiebers synchron mit dem Folientransport durch die Folienvorschubeinrichtung vorschiebbar sein. Der Muldenschieber weist dabei Schiebeelemente auf, die sich quer zur Förderrichtung erstrecken, über alle nebeneinander liegenden Spuren von Packungen, und die an den Packungsmulden angreifen.

In einer bevorzugten Ausführung einer erfindungsgemäßen Tiefziehverpackungsmaschine ist die gegenüber der Folienvorschubeinrichtung liegende Seite des Maschinenrahmens im Bereich einer Arbeitsstation geöffnet, um Werkzeuge der Arbeitsstation horizontal quer zur Transportrichtung bewegen zu können. Dies ermöglicht ein Herausnehmen von Werkzeugen zu Wartungs- oder Reinigungszwecken, ohne die Folienbahn dabei aus- oder abschneiden zu müssen. Es sind keine Umbaumaßnahmen notwendig, da nur Seitenverkleidungen abgenommen oder aufgeklappt werden müssen. Bei den Arbeitsstationen kann es sich um eine Form-, Siegel- oder Schneidstation handeln. Als Werkzeuge sind Formwerkzeugoberteil, Formwerkzeugunterteil, Siegelwerkzeugoberteil, Siegelwerkzeugunterteil etc. anzusehen. Entsprechend dem Einsatz von unterschiedlichen Folienbahnbreiten sind bevorzugt auch die entsprechenden Werkzeuge einzusetzen und somit ein einfaches Wechseln dieser Werkzeuge ein besonderer Vorteil. Dabei kann die der Folienvorschubeinrichtung gegenüberliegende Seite des Maschinenrahmens unterbrochen oder nur für den benötigten Platzbedarf teilweise geöffnet sein.

Vorzugsweise ist die Folienbahn, die in einer oben beschriebenen Tiefziehverpackungsmaschine zum Verarbeiten vorgesehen ist, wenigstens 200 µm stark, vorzugsweise wenigstens 250 µm.

Bevorzugt ist die Folienvorschubeinrichtung als Klammerkette ausgeführt. Alternativ könnte die Folienvorschubeinrichtung die Folienbahn zum Beispiel durch Nadeln erfassen und seitlich fixieren.

Denkbar ist auch der Einsatz von zwei oder mehr Folienvorschubeinrichtungen bzw. Klammerketten zum Transportieren einer Folienbahn, die nacheinander auf einer Seite des Maschinenrahmens vorgesehen sind.

Im Folgenden werden vorteilhafte Ausführungsbeispiele der Erfindung anhand einer Zeichnung näher erläutert. Im Einzelnen zeigen:
- Figur 1:: eine schematische Seitenansicht einer erfindungsgemäßen Tiefziehverpackungsmaschine,
- Figur 2:: eine schematische Draufsicht eines Teils der Tiefziehverpackungsmaschine von Figur 1 und
- Figur 3:: eine schematische Seitenansicht der in Figur 2 dargestellten Teilansicht.

Gleiche Komponenten sind in den Figuren durchgängig mit gleichen Bezugszeichen versehen worden.

Figur 1 zeigt in schematischer Ansicht eine erfindungsgemäße Tiefziehverpackungsmaschine 1. Diese Tiefziehverpackungsmaschine 1 weist eine Formstation 2, eine Siegelstation 3, eine Querschneideeinrichtung 4 und eine Längsschneideeinrichtung 5 auf, die in dieser Reihenfolge in einer Arbeitsrichtung R an einem Maschinenrahmen 6 angeordnet sind. Eingangsseitig befindet sich an dem Maschinenrahmen 6 eine Zufuhrrolle 7, von der eine Folienbahn 8 abgezogen wird. Im Bereich der Siegelstation 3 ist ein Materialspeicher 9 vorgesehen, von dem eine Deckelfolie 10 abgezogen wird. Dabei ist eine Zusatztranspörteinrichtung 110 für die Deckelfolie 10 zwischen dem Materialspeicher 9 und der Siegelstation 3 vorgesehen. Ausgangsseitig ist an der Tiefziehverpackungsmaschine 1 eine Abfuhreinrichtung 13 in Form eines Transportbandes vorgesehen, mit der fertige, vereinzelte Verpackungen 17 abtransportiert werden. Ferner weist die Tiefziehverpackungsmaschine 1 eine Folienvorschubeinrichtung auf, die die Folienbahn 8 ergreift und diese pro Hauptarbeitstakt in der Arbeitsrichtung R weitertransportiert. Die Folienvorschubeinrichtung ist dabei durch eine nur einseitig an der Folienbahn 8 angeordnete Transportkette 11 (siehe Figur 2 und 3) ausgeführt. Eine Einrichtung 12 zur Bahnkantensteuerung für die Folienbahn 8 ist zwischen der Zufuhrrolle 7 und der Klammerkette 11 angeordnet.

In der dargestellten Ausführungsform ist die Formstation 2 als eine Tiefziehstation ausgebildet, bei der in die Folienbahn 8, nachdem sie durch eine nicht dargestellte Heizvorrichtung erwärmt wurde, durch Tiefziehen Mulden 14 geformt werden. Dabei kann die Formstation 2 derart ausgebildet sein, dass in der Richtung quer zur Arbeitsrichtung R mehrere Mulden nebeneinander gebildet werden. In Arbeitsrichtung R hinter der Formstation 2 ist eine Einlegestrecke 15 vorgesehen, in der die in der Folienbahn 8 geformten Mulden 14 mit Produkt 16 befüllt werden.

Die Siegelstation 3 verfügt über eine verschließbare Kammer, in der die Atmosphäre in den Mulden 14 vor dem Versiegeln optional zum Beispiel durch Gasspülen mit einem Austauschgas oder mit einem Gasgemisch ersetzt werden kann.

Die Querschneideeinrichtung 4 ist als Stanze ausgebildet, die die Folienbahn 8 und die Deckelfolie 10 in einer Richtung quer zur Arbeitsrichtung R zwischen benachbarten Mulden 14 durchtrennt. Dabei arbeitet die Querschneideeinrichtung 4 derart, dass die Folienbahn 8 nicht über die gesamte Breite aufgetrennt wird, sondern zumindest in einem Randbereich nicht durchtrennt wird. Dies ermöglicht einen kontrollierten Weitertransport der Folienbahn 8 mit der Deckelfolie 10 mittels der Folienvorschubeinrichtung.

Die Längsschneideeinrichtung 5 ist in der dargestellten Ausführungsform als eine Messeranordnung ausgebildet, mit der die Folienbahn 8 und die Deckelfolie 10 zwischen benachbarten Mulden 14 und am seitlichen Rand der Folie 8 durchtrennt werden, so dass hinter der Längsschneideeinrichtung 5 vereinzelte Verpackungen 17 vorliegen.

Die Tiefziehverpackungsmaschine 1 verfügt ferner über eine Steuerung 18. Sie hat die Aufgabe, die in der Tiefziehverpackungsmaschine 1 ablaufenden Prozesse zu steuern und zu überwachen. Eine Anzeigevorrichtung 19 mit Bedienelementen 20 dient zum Visualisieren bzw. Beeinflussen der Prozessabläufe in der Tiefziehverpackungsmaschine 1 für bzw. durch einen Bediener.

Die generelle Arbeitsweise der Tiefziehverpackungsmaschine 1 wird im Folgenden kurz beschrieben.

Die Folienbahn 8 wird von der Zufuhrrolle 7 abgezogen und entlang einer Einrichtung 12 zur Bahnkantensteuerung der einseitig angeordneten Klammerkette 11 zugeführt. Dabei sorgt die Einrichtung 12 dafür, dass eine Seite der Folienbahn 8 der Klammerkette 11 so zugeführt wird, dass die Klammerkette 11 die Folienbahn 8 sicher erfasst und sicher in der Transportrichtung R durch die Tiefziehverpackungsmaschine 1 intermittierend transportiert. Dabei wird die Folienbahn 8 in die Formstation 2 transportiert und in dieser werden durch Tiefziehen Mulden 14 in der Folienbahn 8 gebildet. Die Mulden 14 werden zusammen mit dem umgebenden Bereich der Folienbahn 8 in einem Hauptarbeitstakt zu der Einlegestrecke 15 weitertransportiert, in der sie mit Produkt 16 befüllt werden.

Anschließend werden die befüllten Mulden 14 zusammen mit dem sie umgebenden Bereich der Folienbahn 8 in dem Hauptarbeitstakt durch die einseitige Folienvorschubeinrichtung in die Siegelstation 3 weitertransportiert. Die Deckelfolie 10 wird nach einem Ansiegelvorgang an die Folienbahn 8 mit der Vorschubbewegung der Folienbahn 8 weitertransportiert. Dabei wird die Deckelfolie 10 von dem Materialspeicher 9 unterstützt durch eine Zusatztransporteinrichtung 110 abgezogen Durch das Ansiegeln der Deckelfolie 10 auf die Mulden 14 entstehen verschlossene Verpackungen 17, die in den nachfolgenden Schneidungen 4 und 5 vereinzelt und mittels der Abfuhreinrichtung 13 aus der Tiefziehverpackungsmaschine 1 heraustransportiert werden. Anstatt der Quer- 4 und Längsschneidung 5 kann auch ein Komplettschnittwerkzeug, das Verpackungen 17 mit einem einzigen Schneidvorgang austrennt, vorgesehen sein.

In Figur 2 ist eine Teilansicht des vorderen Bereichs einer Tiefziehverpackungsmaschine 1 von der Zufuhrrolle 7 bis zur Einlegestrecke 15 als schematische Draufsicht dargestellt. Die Tiefziehverpackungsmaschine 1 weist als Folienvorschubeinrichtung nur eine einzige Klammerkette 11 auf, die mittels einer Kettenführung 21 an einer ersten Seite 22 des Maschinenrahmens 6 angebracht ist. Die gegenüberliegende, zweite Seite 22' des Maschinenrahmens 6 ist mit einem Abstand D parallel zur ersten Seite 22 angeordnet und ist im Bereich der Formstation 2 bereichsweise ausgespart. Die Tiefziehverpackungsmaschine 1 lässt die Verarbeitung unterschiedlicher Folienbahnbreiten D1 oder D2 zu, da die Folienbahnen 8 oder 8' immer nur an der ersten Seite 22 des Maschinenrahmens 6 von der Klammerkette 11 erfasst und transportiert werden. Die Einrichtung 12 in Form einer Rolle (später auch mit 12 bezeichnet) zur Bahnkantensteuerung ist schwenkbar am Maschinenrahmen 6 angebracht. Ein Sensor 23 erfasst die Lage einer Seite der Folienbahn 8 und leitet die Information hierüber an die Steuerung 18 weiter. Die Steuerung 18 steuert mittels eines Servomotor 24 (siehe Figur 3) die Position der Rolle 12 derart, dass über ein Schwenken bzw. eine Veränderung der Lage der Rolle 12 die Seite 25 der Folienbahn 8 zur Klammerkette 11 eingestellt werden kann, um ein sicheres Erfassen der Folienbahn 8 durch die Klammerkette 11 zu gewährleisten. Es können auch Folienbahnen 8' mit einer anderen, zum Beispiel größeren Folienbahnbreite D2 eingesetzt werden, solange diese nicht breiter sind als der Abstand D der Seiten 22, 22' des Maschinenrahmens 6.

Direkt vor und nach der Formstation 2 sind direkt unterhalb der Folienbahn 8 leistenförmige Foliengegenlager 26 und 27 vorgesehen, die vertikal bewegbar ausgeführt sind. In ihrer oberen Position direkt unterhalb der Folienbahn 8 halten die Foliengegenlager 26, 27 die Folienbahn 8 nach dem Formvorgang in dieser oberen Position, damit während einer Bewegung eines Formwerkzeugunterteils 29 beim Öffnen der Formstation 2 die Folienbahn 8 nicht durch Adhäsion der Formmulden 14 am Formwerkzeugunterteil 29 mit nach unten gezogen werden und die Folienbahn 8 sich leichter bzw. schneller aus dem Formwerkzeugunterteil 29 lösen kann.

In Transportrichtung R ausgerichtete, leistenförmige Folienauflagen 28 sind als Unterstützung der Folienbahn 8 zwischen bzw. neben den Spuren S von Packungsmulden 14 direkt unterhalb der Folienbahn 8 angeordnet.

Figur 3 zeigt in einer schematischen Seitenansicht das Formwerkzeugunterteil 29 und ein Formwerkzeugoberteil 30 der Formstation 2. Die Foliengegenlager 26, 27 sind vertikal bewegbar und bleiben in ihrer oberen Position solange, bis das Formwerkzeugunterteil 28 wenigstens einen Teil seiner Hubbewegung nach unten ausgeführt hat. Die Foliengegenlager 26, 27 folgen dann dieser Hubbewegung, um eine Vorschubbewegung der geformten Mulden 14 bzw. der Folienbahn 8 möglichst schnell wieder freizugeben. Es sind Klemmeinrichtungen 34, 35 jeweils gegenüber den Foliengegenlagern 26, 27 auf der anderen Seite der Folienbahn 8 vorgesehen, die die Folienbahn 8 gegen die Foliengegenlager 26, 27 klemmen, wenn diese sich in ihrer oberen Position direkt unterhalb der Folienbahn 8 befinden. Dabei können die Klemmeinrichtungen 34, 35 mittels Membrane eine Klemmkraft gegen die Foliengegenlagern 26, 27 aufbringen oder die Foliengegenlager 26, 27 erzeugen eine Klemmkraft gegen statisch angebrachte Klemmeinrichtungen 34, 35, die sich direkt an der Oberseite der Folienbahn 8 befinden können.

In der Figur 3 ist dargestellt, dass die gegenüber der Klammerkette 11 befindliche zweite Seite 22' des Maschinenrahmens 6 eine Aussparung 31 aufweist, um eine Bewegung der Formwerkzeuge 29, 30 in Richtung (aus der Zeichenebene hinaus) quer zur Transportrichtung R zu ermöglichen, um einen Werkzeugwechsel oder eine Wartung bzw. Reinigung der Werkzeuge 29, 30 zu erleichtern. Im Bereich eines Folieneinlaufs 32 ist eine erste Klammer 33 der Klammerkette 11 noch nicht soweit geschlossen, dass diese die Folienbahn 8 klemmt. Mit der Vorschubbewegung der Klammerkette 11 in Transportrichtung R schließt sich die Klammer 32 und erfasst die Folienbahn 8. Dabei sorgt die Bahnkantensteuerung mit dem Sensor 23 und dem Servomotor 24 dafür, dass die Lageveränderung der Rolle 12, vorzugsweise durch eine Schwenkbewegung um eine vertikale Achse, entsprechend die Lage der Seite 25 der Folienbahn 8 passend zum Erfassen durch die Klammer 33 steuert.

## Patentansprüche

1. Tiefziehverpackungsmaschine (1) mit einem in einer Transportrichtung für eine Folienbahn (8) ausgerichteten Maschinenrahmen (6) mit einer ersten (22) und einer zweiten Seite (22'), sowie mit einer Folienvorschubeinrichtung (11) zum Erfassen einer Seite (25) der Folienbahn (8) und zum Transportieren der Folienbahn (8), **dadurch gekennzeichnet, dass** nur auf einer Seite (22) des Maschinenrahmens (6) die Folienvorschubeinrichtung (11) vorgesehen ist.

2. Tiefziehverpackungsmaschine nach Anspruch 1, **dadurch gekennzeichnet, dass** eine Einrichtung (12) zur Bahnkantensteuerung für eine Positionsregelung der Folienbahn (8) relativ zur Folienvorschubeinrichtung (11) vorgesehen ist.

3. Tiefziehverpackungsmaschine nach Anspruch 2, **dadurch gekennzeichnet, dass** die Einrichtung (12) zur Bahnkantensteuerung eine relativ zur Folienvorschubeinrichtung (11) schwenkbare Rolle aufweist.

4. Tiefziehverpackungsmaschine nach einem der vorangehenden Ansprüche,
**dadurch gekennzeichnet, dass** die Tiefziehverpackungsmaschine (1) ein Foliengegenlager (26, 27) für die Folienbahn (8) vor und/oder nach einer Arbeitsstation (2, 3) aufweist.

5. Tiefziehverpackungsmaschine nach Anspruch 4, **dadurch gekennzeichnet, dass** eine Klemmeinrichtung (34, 35) vorgesehen ist, um die Folienbahn (8) auf das Foliengegenlager (26, 27) zu klemmen.

6. Tiefziehverpackungsmaschine nach einem der vorangehenden Ansprüche,
**dadurch gekennzeichnet, dass** Folienauflagen (28) vorgesehen sind und die Folienauflagen (28) zwischen Spuren (S) von Packungsmulden (14) und/oder am ungeklemmten Folienbahnrand der Folienbahn (8) gegenüber der Folienvorschubeinrichtung (11) vorgesehen sind.

7. Tiefziehverpackungsmaschine nach einem der vorangehenden Ansprüche, **dadurch gekennzeichnet, dass** eine Zusatztransporteinrichtung (110) zum Transportieren einer Deckelfolie (10) vor einer Siegelstation (3) vorgesehen ist.

8. Tiefziehverpackungsmaschine nach Anspruch 7, **dadurch gekennzeichnet, dass** die Zusatztransporteinrichtung (110) eine Klammerkette zum mit der Folienbahn (8) synchronen Transportieren der Deckelfolie (10) aufweist.

9. Tiefziehverpackungsmaschine nach Anspruch 7 oder 8, **dadurch gekennzeichnet, dass** die Zusatztransporteinrichtung (110) wenigstens eine Gummiwalze zum mit der Folienbahn (8) synchronen Transportieren der Deckelfolie (10) aufweist.

10. Tiefziehverpackungsmaschine nach einem der vorangehenden Ansprüche, **dadurch gekennzeichnet, dass** die gegenüber der Folienvorschubeinrichtung (11) liegende Seite (22') des Maschinenrahmens (6) im Bereich einer Arbeitsstation (2, 3, 4, 5) geöffnet ist, um Werkzeuge (29, 30) horizontal quer zur Transportrichtung (R) bewegen zu können.

11. Tiefziehverpackungsmaschine nach einem der vorangehenden Ansprüche, **dadurch gekennzeichnet, dass** die Folienvorschubeinrichtung (11) als Klammerkette ausgeführt ist.

## Claims

1. Thermo-forming packaging machine (1) with a machine frame (6) aligned in a direction of transport for a film web (8) comprising a first (22) and a second side (22'), and with a film advance device (11) for gripping one side (25) of the film web (8) and for transporting said film web (8), **characterized in that** said film advance device (11) is provided only on one side (22) of said machine frame (6).

2. Thermo-forming packaging machine according to claim 1, **characterized in that** a device (12) for web edge guidance is provided for controlling the position of said film web (8) relative to said film advance device (11).

3. Thermo-forming packaging machine according to claim 2, **characterized in that** said device (12) for web edge guidance comprises a roller pivotable relative to said film advance device (11).

4. Thermo-forming packaging machine according to one of the preceding claims, **characterized in that** said thermo-forming packaging machine (1) comprises a film counter support (26, 27) for said film web (8) upstream and/or downstream of a workstation (2, 3).

5. Thermo-forming packaging machine according to claim 4, **characterized in that** a clamping device (34, 35) is provided to clamp said film web (8) onto said film counter support (26, 27).

6. Thermo-forming packaging machine according to one of the preceding claims, **characterized in that** film supports (28) are provided and said film supports (28) are provided between the tracks (S) of package trays (14) and/or at the unclamped film web edge of said film web (8) opposite to said film advance device (11).

7. Thermo-forming packaging machine according to one of the preceding claims, **characterized in that** an auxiliary transport device (110) for transporting a top film (10) is provided upstream of a sealing station (3).

8. Thermo-forming packaging machine according to claim 7, **characterized in that** said auxiliary transport device (110) comprises a clamping chain for transporting said top film (10) synchronously to said film web (8).

9. Thermo-forming packaging machine according to claim 7 or 8, **characterized in that** said auxiliary transport device (110) comprises at least one rubber roller for transporting said top film (10) synchronously to said film web (8).

10. Thermo-forming packaging machine according to one of the preceding claims, **characterized in that** said side (22') of said machine frame (6) located opposite to said film advance device (11) is open in the region of a workstation (2, 3, 4, 5) in order to be able to move tools (29, 30) horizontally transverse to said direction of transport (R).

11. Thermo-forming packaging machine according to one of the preceding claims, **characterized in that** said film advance device (11) is designed as a clamping chain.

## Revendications

1. Machine d'emballage par thermoformage (1), comprenant un bâti de machine (6), qui est orienté dans une direction de transport pour une nappe de feuille (8) et présente un premier (22) et un deuxième côté (22'), la machine comprenant également un dispositif d'avance de feuille (11) destiné à saisir un côté (25) de la nappe de feuille (8) et à transporter la nappe de feuille (8), **caractérisée en ce que** le dispositif d'avance de feuille (11) n'est prévu que sur un seul côté (22) du bâti de machine (6).

2. Machine d'emballage par thermoformage selon la revendication 1, **caractérisée en ce qu'**il est prévu un dispositif (12) pour la commande du bord de nappe en vue d'une régulation de position de la nappe de feuille (8) par rapport au dispositif d'avance de feuille (11).

3. Machine d'emballage par thermoformage selon la revendication 2, **caractérisée en ce que** le dispositif (12) pour la commande du bord de nappe comprend un rouleau pouvant pivoter par rapport au dispositif d'avance de feuille (11).

4. Machine d'emballage par thermoformage selon l'une des revendications précédentes, **caractérisée en ce que** la machine d'emballage par thermoformage (1) comprend un contre-appui de feuille (26, 27) pour la nappe de feuille (8), avant et/ou après un poste de travail (2, 3).

5. Machine d'emballage par thermoformage selon la revendication 4, **caractérisée en ce qu'**il est prévu un dispositif de serrage (34, 35), pour serrer la nappe de feuille (8) sur le contre-appui de feuille (26, 27).

6. Machine d'emballage par thermoformage selon l'une des revendications précédentes, **caractérisée en ce que** sont prévus des supports d'appui de feuille (28), et les supports d'appui de feuille (28) sont prévus entre des pistes (S) de cavités d'emballage (14) et/ou sur le bord de nappe de la nappe de feuille (8), qui n'est pas enserré, à l'opposé du dispositif d'avance de feuille (11).

7. Machine d'emballage par thermoformage selon l'une des revendications précédentes, **caractérisée en ce qu'**il est prévu un dispositif de transport supplémentaire (110) pour transporter une feuille de couverture (10), devant un poste de scellage (3).

8. Machine d'emballage par thermoformage selon la revendication 7, **caractérisée en ce que** le dispositif de transport supplémentaire (110) comprend une chaîne à pinces pour le transport de la feuille de couverture (10) de manière synchronisée avec la nappe de feuille (8).

9. Machine d'emballage par thermoformage selon la revendication 7 ou la revendication 8, **caractérisée en ce que** le dispositif de transport supplémentaire (110) comprend au moins un rouleau de caoutchouc pour le transport de la feuille de couverture (10) de manière synchronisée avec la nappe de feuille (8).

10. Machine d'emballage par thermoformage selon l'une des revendications précédentes, **caractérisée en ce que** le côté (22') du bâti de machine (6), qui se situe à l'opposé de celui où se trouve le dispositif d'avance de feuille (11), est ouvert dans la zone d'un poste de travail (2, 3, 4, 5), en vue de pouvoir déplacer des outils (29, 30) horizontalement, transversalement à la direction de transport (R).

11. Machine d'emballage par thermoformage selon l'une des revendications précédentes, **caractérisée en ce que** le dispositif d'avance de feuille (11) est réalisé sous la forme d'une chaîne à pinces.
